# FASCICULE DE BREVET EUROPEEN

(11) **EP 3 339 979 B1**
(45) Date de publication et mention de la délivrance du brevet: **06.12.2023**
(21) Numéro de dépôt: 16205541.2
(22) Date de dépôt: 20.12.2016
(51) Int. Cl.: G04B 45/00, G04B 47/04, G04B 19/06, G04B 19/10, G04D 3/00

(54) **CADRAN DE MONTRE À DECOR TRIDIMENSIONNEL**
ZIFFERBLATT EINER ARMBANDUHR MIT 3D-DEKOR
WATCH DIAL WITH THREE-DIMENSIONAL DECORATION

(43) Date de publication de la demande: 27.06.2018
(73) Titulaire: Montres Jaquet Droz SA, 2300 La Chaux-de-Fonds (CH)
(72) Inventeur: Hurni, David, 2300 La Chaux-de-Fonds (CH); Leiggener, Yann, 2300 La Chaux-de-Fonds (CH)
(74) Mandataire: ICB SA

(56) Documents cités:
- EP-A1- 2 952 974
- CH-A- 34 979
- CH-A2- 700 140
- CH-A2- 706 636
- CH-A2- 710 769
- US-A1- 2009 080 294
- US-B2- 8 976 630

## Description

### Domaine de l'invention

L'invention concerne un ensemble cadran pour pièce d'horlogerie, comportant une plaque de base sur laquelle sont fixés directement ou indirectement des pieds, ledit ensemble cadran supportant un décor tridimensionnel lequel comporte au moins un élément déporté distant de ladite plaque de base et fixé à ladite plaque de base au travers d'au moins un dit pied.

L'invention concerne encore une pièce d'horlogerie, notamment une montre, comportant au moins un tel ensemble cadran.

L'invention concerne le domaine des composants d'habillage d'horlogerie.

### Arrière-plan de l'invention

Dans le domaine de la haute horlogerie, l'habillage d'une montre ou d'une pièce d'horlogerie revêt une importance capitale.

Pour mettre en valeur les composants d'affichage classiques, certaines pièces d'horlogerie comportent, entre la plaque de base du cadran et la glace, un décor donnant une personnalité particulière à la pièce d'horlogerie, comportant, selon le cas, un automate, un décor en relief, ou la combinaison de l'un et de l'autre, le décor en relief qui, dans certaines pièces d'horlogerie à automate, peut participer au jeu de l'automate en occultant certaines positions d'un mobile animé. Ce décor peut encore comporter des composants mobiles sous l'effet de la gravité, suspendus, ou encore circulant dans une piste ad hoc. Certains décors sont réalisés avec des matériaux à la fois précieux et fragiles, tels que verre, plume, nacre, bois, ou encore d'une très grande finesse pour autoriser des effets de transparence, et la fixation de tels éléments de décor est particulièrement délicate, surtout quand ces décors sont déployés dans les trois dimensions, et les uns au-dessus des autres.

Le document CH 710 769 A2, au nom de BREGUET, décrit, à la figure 9, une montre avec une structure comportant un cadran de base 1C, sur lequel est rapporté mécaniquement un pied 1B comportant un aimant inférieur 1A, collé ou chassé. Sur ce pied 1B est disposé un élément déporté, distant du cadran de base et représenté par un cadran annulaire supérieur 2B en saphir, collé à un aimant supérieur 2A coopérant avec l'aimant inférieur 1A du pied. Ce pied 1B fait cuvette et comporte l'aimant inférieur 1A au fond d'un alésage 5 de réception de la circonférence 4 de l'aimant supérieur 2A.

### Résumé de l'invention

La présente invention s'attache à assurer une fixation sécurisée des éléments de décor les plus fragiles, et de permettre leur assemblage par des opérateurs horlogers de qualification usuelle.

A cet effet, l'invention concerne un ensemble cadran pour pièce d'horlogerie selon la revendication 1.

L'invention concerne encore une pièce d'horlogerie, notamment une montre, comportant au moins un tel ensemble cadran.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en vue de face, une montre comportant un ensemble cadran selon l'invention, comportant un décor complexe tridimensionnel avec de nombreux éléments de très faible section, répartis selon des plans superposés, et servant de décor de fond pour un automate en partie centrale, l'affichage de l'heure étant fait sur un petit cadran qui, comme les éléments de décor, est déporté par rapport à la plaque de base, et est aussi en matériau de grand valeur ;
- la figure 2 est un détail agrandi de l'ensemble cadran de la figure 1, après démontage d'un personnage d'automate et des aiguilles, et montre, au-dessus d'une plaque de base, un premier niveau de décor de feuillage monté en applique, et plusieurs niveaux déportés de décors en forme d'arbres ou d'autres végétaux ;
- la figure 3 représente, de façon schématisée, en vue de côté, l'ensemble cadran de la figure 2, comportant, sous la plaque de base des pieds de cadran, et au-dessus de la plaque de base une pluralité de pieds de différentes longueurs supportant les éléments de décor ;
- la figure 4 représente, de façon schématisée, en vue en coupe passant par son axe, un de ces pieds vissé par le dessous de la plaque de base ;
- la figure 5 représente, de façon similaire à la figure 4, le même pied, coiffé par un canon que comporte un décor déporté ;
- la figure 6 représente, de façon schématisée et en perspective, ce canon ;
- la figure 7 représente, de façon schématisée, partielle et en coupe, en partie inférieure la mise en coopération de la plaque de base, équipée de ses pieds et goupilles de positionnement, et d'un posage amovible, illustré à la figure 8, et que comporte l'ensemble cadran et qui est utilisé uniquement pour l'opération de chassage des canons sur les pieds, avec alignement d'un alésage de ce posage avec une goupille de positionnement, et d'un pied avec un plot d'appui de ce posage, tandis qu'en partie supérieure un élément de décor muni de son canon est prédisposé aligné avec le même pied, prêt à être chassé par un utilisateur ou par un piston non représenté, que comporte ce posage ;
- les figures 9 et 10 représentent, de façon schématisée, en vue de face, et en éclaté, les niveaux inférieurs de l'ensemble cadran avant assemblage de son décor végétal, avec les logements des différents pieds ;
- la figure 11 représente, de façon similaire à la figure 5, une variante de l'invention avec la fixation d'un décor déporté souple, fixé à deux canons qui sont présentés sur leurs pieds respectifs par une structure amovible qui est prévue pour être détachée des canons après leur chassage ;
- la figure 12 représente, de façon schématisée, en vue de côté, le posage amovible dans une variante où il est muni d'un piston en partie supérieure, la plaque de base positionnée sur le posage, un décor déporté positionné avec ses canons chassés sur leurs pieds respectifs.

### Description détaillée des modes de réalisation préférés

L'invention concerne un ensemble cadran 10 pour une pièce d'horlogerie 100.

Cet ensemble cadran comporte deux sous-ensembles :
- un posage amovible 20, qui n'est utilisé que pendant la phase de fixation des décors, et qui n'est pas intégré dans la pièce d'horlogerie ;
- et un cadran traditionnel, destiné à être intégré dans la pièce d'horlogerie ; qui comporte une plaque de base 1 supportant tous les éléments de décor ou/et d'affichage, et sur laquelle sont fixés des pieds 4, directement ou indirectement, par exemple par au niveau de plaques intermédiaires rapportées sur la plaque de base 1.

L'invention s'attache plus particulièrement à réaliser l'assemblage des éléments de décor sans recourir au collage, en privilégiant des moyens de maintien mécaniques, même pour des décors très fins ou très fragiles.

Cet ensemble cadran 10 comporte un décor tridimensionnel, lequel comporte au moins un élément déporté 7, qui est distant de la plaque de base 1, et fixé à cette plaque de base 1 au travers d'au moins un pied 4.

Selon l'invention, au moins un dit élément déporté 7 comporte au moins un canon 6, qui est agencé pour être chassé, par appui sur un appui supérieur 69 qu'il comporte, sur une portée supérieure 46 que comporte un pied 4, et en appui sur un épaulement 47 que comporte ce pied 4. De préférence, ce canon 6 comporte un alésage 66, borgne ou débouchant, agencé pour coopérer avec la portée supérieure 46, et une face d'appui droite 67 agencé pour coopérer avec l'épaulement 47. L'essentiel est que son appui supérieur 69 soit bien dégagé pour l'appui d'un outil pour son chassage. Ce canon 6 peut prendre différentes formes : l'alésage 66 peut être borgne comme sur la figure 5, ou débouchant comme sur les figures 7, 11 et 12. La version débouchante peut permettre le chassage, après montage sur le pied 4, d'un élément décoratif supplémentaire, tel que pierre fine, ou autre.

Dans une variante particulière, au moins un élément déporté 7 comporte un canon 6 unique. Plus particulièrement, au moins un tel élément déporté 7 comportant un canon 6 unique est en porte-à-faux par rapport à ce canon 6 unique, en effet, le canon 6 apporte une rigidité suffisante pour autoriser un tel maintien d'un élément déporté 7 suspendu à la façon d'une aiguille.

Dans une autre variante, et tel qu'illustré par les figures, au moins un dit élément déporté 7 comporte une pluralité de tels canons 6. Plus particulièrement, chaque élément déporté 7 comporte plusieurs canons 6.

Dans une autre variante, et tel qu'illustré par les figures, au moins un pied 4, comportant une portée supérieure 46 et un épaulement 47 pour la réception d'un canon 6, comporte encore un filetage 41 agencé pour coopérer avec un taraudage 14 que comporte la plaque de base 1, et une face d'appui 45 agencée pour coopérer en appui de butée avec une surface complémentaire d'appui de butée 150 que comporte la plaque de base 1, opposée à un appui inférieur 49 que comporte ce pied 4.

Dans une autre variante, et tel qu'illustré par la figure 11, quand le décor déporté 7 est trop fragile ou trop souple, tel une plume, un fil, une guirlande, un mobile suspendu, ou un élément de décor suspendu à un fil, ou encore un décor mince en cristal ou saphir, ou autre, l'ensemble cadran 10 comporte une structure amovible 70 adaptée à un tel élément déporté 7 comportant au moins un canon 6, par exemple riveté, ou encore chassé, à un tel canon 6. Cette structure amovible 70 est plus rigide que l'élément déporté 7, et est agencée pour permettre le positionnement de chaque canon 6 que comporte l'élément déporté 7, et son maintien pendant une opération de chassage de chaque canon 6 sur son pied 4 respectif. Cette structure amovible 70 comporte des moyens de maintien sur chaque canon 6, par friction ou/et adhésion ou/et champ magnétique ou électrostatique, de résistance axiale inférieure à l'effort de chassage, pour autoriser l'extraction facile de cette structure amovible 70 après chassage de chaque canon 6, et pour son extraction de l'ensemble cadran 10 assemblé, lors de son insertion dans une pièce d'horlogerie. En effet, la fixation par canons selon l'invention se prête bien au cas où le décor est un tel objet souple ou fragile, pour peu qu'on puisse cacher deux canons. Il suffit de solidariser les deux canons avec la structure amovible 70 d'assemblage, par exemple un carton ou un film plastique comportant l'entraxe exact des canons, de façon légère, par exemple avec un adhésif assez faible, juste suffisant pour permettre, dans l'exemple de la figure 11, la manutention de l'ensemble 70+7+6+6, de positionner les canons 6 en place sur leurs axes 4, de les chasser. Comme la fixation adhésive est prévue inférieure à l'effort de chassage, il suffit de tirer sur la structure amovible 70 pour l'éliminer, le décor 7 étant fixé directement aux canons 6.

Par exemple la structure amovible 70 peut être constituée d'un film rigide en matière plastique, notamment transparente pour faciliter le positionnement des canons, d'un grillage, d'une feuille de carton ou de papier fort, ou similaire.

Selon une caractéristique avantageuse de l'invention, l'ensemble cadran 10 comporte un posage amovible 20, qui est agencé pour être utilisé pour le chassage de tous les canons 6 que comporte cet ensemble cadran 10. Ce posage ne sert qu'à cette opération, et est extrait de l'ensemble cadran 10 assemblé, lors de l'insertion du cadran dans une pièce d'horlogerie. Ce posage amovible 20 comporte, face à un appui inférieur 49 que comporte chaque pied 4, un plot d'appui 29 pour coopérer en appui de butée avec cet appui inférieur 49.

De préférence, l'ensemble cadran 10 comporte, au niveau de sa plaque de base 1, au moins un pied de cadran 5, et le posage amovible 20 comporte un alésage de positionnement 25 pour la réception à jeu minimal de chaque tel pied de cadran 5.

La figure 7 illustre la mise en coopération de la plaque de base 1, équipée de ses pieds 4 et pieds de cadran 5, et du posage amovible 20, avec alignement d'un alésage 25 de ce posage 20 avec un pied de cadran 5, et d'un pied 4 avec un plot d'appui 29 de ce posage 20, tandis qu'en partie supérieure un élément de décor déporté 7 muni de son canon 6 est prédisposé aligné avec le même pied 4, prêt à être chassé.

La figure 12 illustre une variante du posage amovible 20, qui comporte des moyens de guidage d'au moins un piston supérieur 30 mobile selon la direction axiale des pieds 4, et qui est agencé pour exercer un effort de poussée simultané sur tous les appuis supérieurs 69 des canons 6 d'un même élément déporté 7, pour leur chassage sur leurs pieds 4 respectifs. Plus particulièrement, ce piston supérieur 30 est agencé pour exercer un effort de poussée simultané sur tous les appuis supérieurs 69 de tous les canons 6 de tous les éléments déportés 7 que comporte l'ensemble cadran 10, pour leur chassage sur leurs pieds 4 respectifs.

L'invention concerne encore une pièce d'horlogerie 100 comportant au moins un tel ensemble cadran 10. Plus particulièrement, cette pièce d'horlogerie 100 est une montre.

## Revendications

1. Ensemble cadran (10) pour pièce d'horlogerie, comportant une plaque de base (1) sur laquelle sont fixés directement ou indirectement des pieds (4), ledit ensemble cadran (10) comportant un décor tridimensionnel lequel comporte au moins un élément déporté (7) distant de ladite plaque de base (1) et fixé à ladite plaque de base (1) au travers d'au moins un dit pied (4), **caractérisé en ce que** au moins un dit élément déporté (7) comporte au moins un canon (6) agencé pour être chassé, par appui sur un appui supérieur (69) qu'il comporte, sur une portée supérieure (46) que comporte un dit pied (4) et en appui sur un épaulement (47) que comporte ledit pied (4).

2. Ensemble cadran (10) selon la revendication 1, **caractérisé en ce qu'**au moins un dit élément déporté (7) comporte un dit canon (6) unique.

3. Ensemble cadran (10) selon la revendication 2, **caractérisé en ce que** au moins un dit élément déporté (7) comportant un dit canon (6) unique est en porte-à-faux par rapport audit canon (6) unique.

4. Ensemble cadran (10) selon l'une des revendications 1 à 3, **caractérisé en ce qu'**au moins un dit élément déporté (7) comporte une pluralité de dits canons (6).

5. Ensemble cadran (10) selon l'une des revendications 1 à 4, **caractérisé en ce qu'**au moins un dit pied (4) comportant une dite portée supérieure (46) et un dit épaulement (47) pour la réception d'un dit canon (6) comporte encore un filetage (41) agencé pour coopérer avec un taraudage (14) que comporte ladite plaque de base (1), et une face d'appui (45) agencée pour coopérer en appui de butée avec une surface complémentaire d'appui de butée (150) que comporte ladite plaque de base (1), opposée à un appui inférieur (49) que comporte ledit pied (4).

6. Ensemble cadran (10) selon l'une des revendications 1 à 5, **caractérisé en ce que** ledit ensemble cadran (10) comporte une structure amovible (70) adaptée à un dit élément déporté (7) comportant au moins un dit canon (6), ladite structure amovible (70) étant plus rigide que ledit élément déporté (7) et agencée pour permettre le positionnement de chaque dit canon (6) que comporte ledit élément déporté (7) et son maintien pendant une opération de chassage de chaque dit canon (6) sur un dit pied (4) respectif, et ladite structure amovible (70) comportant des moyens de maintien sur chaque dit canon (6) par friction ou/et adhésion ou/et champ magnétique ou électrostatique, de résistance axiale inférieure à l'effort de chassage, pour autoriser l'extraction de ladite structure amovible (70) après chassage de chaque dit canon (6), et pour son extraction dudit ensemble cadran (10) assemblé, lors de son insertion dans une pièce d'horlogerie.

7. Ensemble cadran (10) selon l'une des revendications 1 à 6, **caractérisé en ce que** ledit ensemble cadran (10) comporte un posage amovible (20) agencé pour le chassage de tous les dits canons (6) que comporte ledit ensemble cadran (10), ledit posage amovible (20) comportant, face à un appui inférieur (49) que comporte chaque dit pied (4), un plot d'appui (29) dudit appui inférieur (49).

8. Ensemble cadran (10) selon la revendication 7, **caractérisé en ce que** ledit ensemble cadran (10) comporte au moins un pied de cadran (5), et **en ce que** ledit posage amovible (20) comporte un alésage de positionnement (25) pour la réception à jeu minimal de chaque dit pied de cadran (5).

9. Ensemble cadran (10) selon la revendication 7 ou 8, **caractérisé en ce que** ledit posage amovible (20) comporte des moyens de guidage d'au moins un piston supérieur (30) mobile selon la direction axiale desdits pieds (4) et agencé pour exercer un effort de poussée simultané sur tous les dits appuis supérieurs (69) desdits canons (6) d'un dit élément déporté (7), pour leur chassage sur leurs dits pieds (4) respectifs.

10. Ensemble cadran (10) selon la revendication 9, **caractérisé en ce que** ledit piston supérieur (30) est agencé pour exercer un effort de poussée simultané sur tous les dits appuis supérieurs (69) de tous les dits canons (6) de tous lesdits éléments déportés (7) que comporte ledit ensemble cadran (10), pour leur chassage sur leurs dits pieds (4) respectifs.

11. Pièce d'horlogerie (100) comportant au moins un ensemble cadran (10) selon l'une des revendications 1 à 5.

12. Pièce d'horlogerie (100) selon la revendication 11, **caractérisé en ce que** ladite pièce d'horlogerie (100) est une montre.

## Patentansprüche

1. Zifferblattanordnung (10) für ein Zeitmessgerät, mit einer Grundplatte (1), auf der direkt oder indirekt Füße (4) befestigt sind, wobei die Zifferblattanordnung (10) eine dreidimensionale Verzierung aufweist, die mindestens ein versetztes Element (7) umfasst, das von der Grundplatte (1) entfernt ist und durch mindestens einen der Füße (4) an der Grundplatte (1) befestigt ist, **dadurch gekennzeichnet, dass** mindestens eines der versetzten Elemente (7) mindestens eine Kanone (6) umfasst, die dazu vorgesehen ist, durch Anlegen an einen oberen Träger (69), den sie umfasst, an einen oberen Träger (46), den einer der Füße (4) umfasst, und durch Anlegen an eine Schulter (47), die der Fuß (4) umfasst, eingedrückt zu werden.

2. Zifferblattanordnung (10) nach Anspruch 1, **dadurch gekennzeichnet, dass** mindestens eines der versetzten Elemente (7) eine einzelne Kanone (6) umfasst.

3. Zifferblattanordnung (10) nach Anspruch 2, **dadurch gekennzeichnet, dass** mindestens ein versetztes Element (7), das eine einzelne Kanone (6) umfasst, gegenüber der einzelnen Kanone (6) freitragend ist.

4. Zifferblattanordnung (10) nach einem der Ansprüche 1 bis 3, **dadurch gekennzeichnet, dass** mindestens eines der versetzten Elemente (7) eine Vielzahl der Kanonen (6) umfasst.

5. Zifferblattanordnung (10) nach einem der Ansprüche 1 bis 4, **dadurch gekennzeichnet, dass** mindestens ein Fuß (4), der einen oberen Träger (46) und eine Schulter (47) zur Aufnahme einer Kanone (6) umfasst, auch ein Außengewinde (41), das zum Zusammenwirken mit einem Innengewinde (14) vorgesehen ist, das die Grundplatte (1) umfasst, und eine Abstützfläche (45) umfasst, die zum Zusammenwirken als Anschlag mit einer komplementären Anschlagfläche (150) vorgesehen ist, die die Grundplatte (1) gegenüber einer unteren Abstützung (49) umfasst, die der Fuß (4) umfasst.

6. Zifferblattanordnung (10) nach den Ansprüchen 1 bis 5, **dadurch gekennzeichnet, dass** die Zifferblattanordnung (10) eine abnehmbare Struktur (70) umfasst, die an ein versetztes Element (7) angepasst ist, das mindestens eine Kanone (6) umfasst, wobei die abnehmbare Struktur (70) starrer ist als das versetzte Element (7) und vorgesehen ist, um die Positionierung jeder Kanone (6), die das versetzte Element (7) umfasst, und ihr Festhalten während eines Vorgangs zum Einpressen jeder Kanone (6) auf einem jeweiligen Fuß (4) zu ermöglichen, und die abnehmbare Struktur (70) an jeder Kanone (6) durch Reibung oder/und Adhäsion oder/und magnetisches oder elektrostatisches Feld Rückhaltemittel mit einem axialen Widerstand, der geringer als die Presskraft ist, umfasst, um das Herausziehen der zusammengesetzten abnehmbaren Struktur (70) nach dem Einpressen jeder Kanone (6) und ihr Herausziehen aus der Zifferblattanordnung (10) während ihres Einsetzens in ein Zeitmessgerät zu ermöglichen.

7. Zifferblattanordnung (10) nach einem der Ansprüche 1 bis 6, **dadurch gekennzeichnet, dass** die Zifferblattanordnung (10) einen abnehmbaren Beschlag (20) umfasst, der zum Einpressen aller Kanonen (6) vorgesehen ist, die die Zifferblattanordnung (10) umfasst, wobei der abnehmbare Beschlag (20) gegenüber einem unteren Träger (49), den jeder Fuß (4) umfasst, einen Stützstift (29) des unteren Trägers (49) umfasst.

8. Zifferblattanordnung (10) nach Anspruch 7, **dadurch gekennzeichnet, dass** die Zifferblattanordnung (10) mindestens einen Zifferblattfuß (5) umfasst, und dass der abnehmbare Beschlag (20) eine Positionierungsbohrung (25) zur Aufnahme jedes Zifferblattfußes (5) mit minimalem Spiel umfasst.

9. Zifferblattanordnung (10) nach Anspruch 7 oder 8, **dadurch gekennzeichnet, dass** der abnehmbare Beschlag (20) Führungsmittel für mindestens einen oberen Kolben (30) umfasst, der entlang der axialen Richtung der Füße (4) beweglich ist und vorgesehen ist, um eine gleichzeitige Druckkraft auf alle oberen Stützen (69) der Kanonen (6) eines der versetzten Elemente (7) auszuüben, um diese auf ihre jeweiligen Füße (4) zu drücken.

10. Zifferblattanordnung (10) nach Anspruch 9, **dadurch gekennzeichnet, dass** der obere Kolben (30) vorgesehen ist, um eine gleichzeitige Druckkraft auf alle oberen Stützen (69) aller Kanonen (6) aller versetzten Elemente (7), die die Zifferblattanordnung (10) umfasst, auszuüben, um diese auf ihre jeweiligen Füße (4) zu drücken.

11. Zeitmessgerät (100) mit mindestens einer Zifferblattanordnung (10) nach einem der Ansprüche 1 bis 5.

12. Zeitmessgerät (100) nach Anspruch 11, **dadurch gekennzeichnet, dass** das Zeitmessgerät (100) eine Uhr ist.

## Claims

1. Dial assembly (10) for a timepiece, comprising a base plate (1) on which feet (4) are fixed, directly or indirectly, said dial assembly (10) comprising a three-dimensional decoration which comprises at least one offset element (7) distanced from said base plate (1) and fixed to said base plate (1) through at least one said foot (4), **characterised in that** at least one said offset element (7) comprises at least one bush (6) provided to be pressed in, by abutting on an upper support (69) which it comprises, on an upper support (46) which one said foot (4) comprises, and abutting on a shoulder (47) which said foot (4) comprises.

2. Dial assembly (10) according to claim 1, **characterised in that** at least one said offset element (7) comprises one said single bush (6).

3. Dial assembly (10) according to claim 2, **characterised in that** at least one said offset element (7) comprising one said single bush (6) is cantilevered relative to said single bush (6).

4. Dial assembly (10) according to claims 1 to 3, **characterised in that** at least one said offset element (7) comprises a plurality of said bushes (6).

5. Dial assembly (10) according to claims 1 to 4, **characterised in that** at least one said foot (4), comprising one said upper support (46) and one said shoulder (47) for receiving one said bush (6), also comprises an external thread (41) provided to cooperate with an internal thread (14) which said base plate (1) comprises, and a support face (45) provided to cooperate as limit stop with a complementary limit stop surface (150) which said base plate (1) comprises, opposite a lower support (49) which said foot (4) comprises.

6. Dial assembly (10) according to claims 1 to 5, **characterised in that** said dial assembly (10) comprises a removable structure (70) which is adapted to one said offset element (7), comprising at least one said bush (6), said removable structure (70) being more rigid than said offset element (7) and provided to allow positioning of each said bush (6) which said offset element (7) comprises, and retention thereof during an operation for pressing in each said bush (6) on one said respective foot (4), and said removable structure (70) comprising retaining means on each said bush (6), by friction or/and adhesion or/and magnetic or electrostatic field, of axial resistance less than the pressing force, in order to allow extraction of said assembled removable structure (70) after pressing in each said bush (6), and for its extraction from said dial assembly (10) during its insertion into a timepiece.

7. Dial assembly (10) according to claims 1 to 6, **characterised in that** said dial assembly (10) comprises a removable fitting (20) provided for pressing in all the said bushes (6) which said dial assembly (10) comprises, said removable fitting (20) comprising, opposite a lower support (49) which each said foot (4) comprises, a support pin (29) of said lower support (49).

8. Dial assembly (10) according to claim 7, **characterised in that** said dial assembly (10) comprises at least one dial foot (5), and **in that** said removable fitting (20) comprises a positioning boring (25) for receiving, with minimum clearance, each said dial foot (5).

9. Dial assembly (10) according to claim 7 or 8, **characterised in that** said removable fitting (20) comprises guide means for at least one upper piston (30) which is moveable along the axial direction of said feet (4), and provided to exert a simultaneous thrusting force on all the said upper supports (69) of said bushes (6) of one said offset element (7), for pressing in thereof on their respective feet (4).

10. Dial assembly 10) according to claim 9, **characterised in that** said upper piston (30) is provided to exert a simultaneous thrusting force on all the said upper supports (69) of all the said bushes (6) of all the said offset elements (7) which said dial assembly (10) comprises, for pressing in thereof on their respective feet (4).

11. Timepiece (100) comprising at least one dial assembly (10) according to claims 1 to 5.

12. Timepiece (100) according to claim 11, **characterised in that** said timepiece (100) is a watch.
